# FASCICULE DE BREVET EUROPEEN

(11) **EP 3 878 708 B1**
(45) Date de publication et mention de la délivrance du brevet: **19.07.2023**
(21) Numéro de dépôt: 21161287.4
(22) Date de dépôt: 08.03.2021
(51) Int. Cl.: B61C 17/04, B61C 17/12

(54) **CABINE DE PILOTAGE ET VÉHICULE DE TRANSPORT PUBLIC ASSOCIÉ**
FAHRERKABINE UND ENTSPRECHENDES ÖFFENTLICHES TRANSPORTFAHRZEUG
DRIVER'S CAB AND ASSOCIATED PUBLIC TRANSPORT VEHICLE

(30) Priorité: 10.03.2020 FR 2002360
(43) Date de publication de la demande: 15.09.2021
(73) Titulaire: ALSTOM Transport Technologies, 93400 Saint-Ouen (FR)
(72) Inventeur: AYME, Nicolas, 17220 SAINTE SOULLE (FR)
(74) Mandataire: Lavoix

(56) Documents cités:
- EP-A2- 1 400 426
- WO-A1-2008/009443
- WO-A1-2010/130571
- WO-A1-2020/007556
- DE-A1-102009 025 552
- US-A1- 2012 303 237

## Description

La présente invention concerne une cabine de pilotage d'un véhicule de transport public. L'invention concerne également un véhicule de transport public comprenant une telle cabine de pilotage.

L'invention s'applique notamment au domaine des transports, plus particulièrement au domaine des transports ferroviaires.

Les cabines de pilotage de véhicules ferroviaires sont généralement équipées de différents actionneurs accessibles de chaque côté du conducteur.

Habituellement, de tels cabines comprennent un actionneur, tel qu'un levier, dédié à la commande de la traction du véhicule d'un côté du siège conducteur, et différents actionneurs, tels que des boutons poussoirs, de l'autre côté du siège conducteur, pour différentes commandes du véhicule ferroviaire autres que des commandes de traction. Ces commandes comprennent, par exemple, une commande d"ouverture et de fermeture des portes du véhicule ferroviaire, une commande d'un avertisseur sonore d'ouverture et de fermeture des portes, une commande de la sonnerie d'un gong, une commande appelée « veille » permettant de contrôler que le conducteur est présent et en état de conduire, ou encore une commande de phares du véhicule ferroviaire.

Cependant, l'utilisation de boutons poussoirs pour actionner les commandes du véhicule ferroviaire oblige un mouvement de chaque partie du bras pour passer d'une commande à une autre. A terme, la répétition de ces mouvements peut entraîner des risques musculosquelettiques pour le conducteur.

Les documents DE 10 2009 025552 A1, WO 2008/009443 A1 et EP 1 400 426 A2, WO 2020/007556 A1 divulguent une cabine de pilotage d'un véhicule de transport public comprenant une manette de commande apte à générer des commandes du véhicule en fonction de sa position et un dispositif de paramétrage de la manette de commande.

Le but de l'invention est de proposer une cabine de pilotage permettant d'optimiser l'ergonomie du poste de conduite, afin de limiter les mouvements du bras du conducteur.

A cet effet, l'invention a pour objet une cabine de pilotage d'un véhicule de transport public, notamment d'un véhicule ferroviaire, selon la revendication 1.

Suivant d'autres aspects avantageux, la cabine de pilotage selon l'invention comporte l'une ou plusieurs des caractéristiques selon les revendications 2 à 7, prises isolément ou selon toutes les combinaisons techniquement possibles.

L'invention a aussi pour objet un véhicule de transport public, notamment véhicule ferroviaire, selon la revendication 8.

D'autres caractéristiques et avantages de l'invention apparaîtront à la lecture de la description qui va suivre, donnée uniquement à titre d'exemple non limitatif, et faite en référence aux dessins annexés sur lesquels :
[Fig 1] la figure 1 est une représentation schématique d'une cabine de pilotage comprenant une manette de commande et un dispositif de paramétrage de la manette de commande, et
[Fig 2] la figure 2 est une représentation schématique plus détaillée du dispositif de paramétrage et de la manette de commande de la figure 1.

La figure 1 représente une cabine de pilotage 10 d'un véhicule de transport public.

Le véhicule est de préférence un véhicule ferroviaire, par exemple un train, un tramway, ou encore un métro. En variante, le véhicule est un autobus.

Selon l'exemple décrit, la cabine de pilotage 10 comprend une manette de commande 20 et un dispositif de paramétrage 25 de la manette de commande 20.

Selon l'exemple décrit, la cabine de pilotage 10 comprend, en outre, un levier de commande 28 de la traction du véhicule, ainsi qu'un siège conducteur 30.

La manette de commande 20, dite « joystick » en anglais, est apte à être inclinée dans une pluralité de positions et à générer une commande du véhicule associée à ladite position dans laquelle elle est inclinée. La commande est à destination d'un ou de plusieurs équipements du véhicule de transport public.

Par exemple, la manette de commande 20 comporte un manche associé à une liaison rotule et un calculateur, non représenté, configuré pour :
- calculer une direction suivant laquelle est incliné du manche de la manette 20,
- déterminer la position de la manette 20 en fonction de la direction calculée, et
- générer la commande associée à ladite position.

Par exemple, la manette de commande 20 comprend quatre, alternativement huit positions dans lesquelles elle est apte à être inclinée.

Selon l'exemple décrit, les commandes associées aux positions de la manette de commande 20 sont différentes des commandes de traction du véhicule de transport public. On appelle commandes de traction des commandes permettant de contrôler la chaîne de traction du véhicule, notamment la mise en marche d'un moteur de la chaîne de traction.

Selon l'exemple décrit, les commandes associées aux positions de la manette 20 sont choisies parmi une liste prédéfinie de commandes comprenant au moins l'une des commandes suivantes : une commande d'ouverture et de fermeture de portes du véhicule, une commande d'un avertisseur sonore d'ouverture et de fermeture des portes, une commande de la sonnerie d'un gong, une commande appelée « veille » permettant de contrôler que le conducteur est présent et en état de conduire et une commande de phares du véhicule.

Le dispositif de paramétrage 25, aussi appelée console DDU (acronyme de *Display Driver Uninstaller* en anglais), est représenté de façon plus détaillée sur la figure 1. Il comporte une interface utilisateur 32, une unité d'assignation 34 et, en complément facultatif, une mémoire 36.

L'interface utilisateur 32 comprend des premiers moyens de sélection 40, pour chaque position de la manette 20, d'une commande du véhicule parmi la liste prédéfinie de commandes.

Le conducteur est alors apte à sélectionner, via l'interface utilisateur 32, pour chaque position de la manette 20, une commande à associer à ladite position parmi la liste prédéfinie de commande.

Par exemple, l'interface utilisateur 32 comprend un écran, de préférence tactile.

L'unité d'assignation 34 est configurée pour associer à chaque position de la manette 20, la commande sélectionnée par les premiers moyens de sélection 40.

Par exemple, l'unité d'assignation 34 est une unité de calcul configurée pour transmettre au calculateur de la manette 20 les commandes associées à chaque position, le calculateur étant configuré pour déterminer la position dans laquelle la manette 20 est inclinée et générer la commande transmise associée à ladite position.

En variante, le calculateur de la manette 20 est configuré pour transmettre à l'unité d'assignation 34 un signal indicatif de la position dans laquelle est inclinée la manette 20, et l'unité d'assignation 34 est apte à générer la commande associée à la position de la manette 20, en fonction du signal transmis.

En complément facultatif, la mémoire 36 du dispositif de paramétrage 25 est apte à mémoriser au moins un profil de commande.

Un profil de commande définit, pour chaque position de la manette 20, une commande présélectionnée parmi une liste prédéfinie de commandes.

Par exemple, chaque profil de commande est associé à un conducteur différent de la cabine de pilotage 10. Le profil de commande a, par exemple, été créé par le conducteur auquel il est associé. En variante, les profils de commande sont chacun associés à des modèles génériques de conducteur. Les modèles génériques de conducteurs sont basés sur une morphologie particulière des conducteurs (taille, corpulence notamment).

Selon ce complément facultatif, l'interface utilisateur 32 comprend, en outre, des deuxièmes moyens de sélection 42 d'un profil de commande parmi le ou les profils de commandes mémorisés dans la mémoire 36, et l'unité d'assignation 34 est configurée pour associer à chaque position de la manette 20 une commande en fonction du profil sélectionné.

Le conducteur est alors apte à sélectionner, via l'interface utilisateur 32, un profil de commande, par exemple, le profil de commande qui lui est associé.

En complément facultatif encore, l'interface utilisateur 32 comprend des moyens de modification 44 d'au moins une commande présélectionnée d'un profil de commande mémorisée dans la mémoire 36.

Le conducteur est alors apte à modifier, via l'interface utilisateur 32, un profil de commande. Plus précisément, il est apte à sélectionner pour au moins une position de la manette 20 une nouvelle commande à associer à ladite position, parmi la liste prédéfinie de commandes.

Par exemple, le conducteur est apte à modifier un profil de commande basé sur un modèle générique pour obtenir un profil de commande propre au conducteur.

En complément facultatif encore, l'interface utilisateur 32 comprend des moyens de création d'un nouveau profil de commande, et la mémoire 36 est apte à mémoriser le profil de commande créé.

Le conducteur est alors apte à créer, via l'interface utilisateur 32, et à mémoriser un nouveau profil de commande. Plus précisément, le conducteur est apte à sélectionner, pour chaque position de la manette 20, une commande à associer à ladite position, parmi la liste prédéfinie de commandes, et à mémoriser les commandes sélectionnées dans un nouveau profil de commande.

Par exemple, les premiers moyens de sélection 40, et en complément facultatif les deuxièmes moyens de sélection 42, les moyens de modification 44 et les moyens de création 46 sont réalisés chacun sous forme d'un logiciel, ou d'une brique logicielle, exécutables par un processeur. L'interface utilisateur comprend alors une mémoire apte à stocker un premier logiciel de sélection, pour chaque position de la manette 20, d'une commande parmi la liste prédéfinie de commandes, et en complément facultatif un deuxième logiciel de sélection d'un profil parmi le ou les profils mémorisés, un logiciel de modification d'au moins une commande présélectionnée d'un profil de commande mémorisé et un logiciel de création d'un nouveau profil de commande. Le processeur est alors configuré pour exécuter chacun des logiciels parmi le premier et le deuxième logiciel de sélection, le logiciel de modification et le logiciel de création.

Lorsque les premiers moyens de sélection 40, et en complément facultatif les deuxièmes moyens de sélection 42, les moyens de modification 44 et les moyens de création 46 sont réalisés sous forme de logiciels, c'est-à-dire sous forme d'un programme d'ordinateur, ils sont en outre apte à être enregistrés sur un support, non représenté, lisible par ordinateur. Le support lisible par ordinateur est par exemple, un médium apte à mémoriser des instructions électroniques et à être couplé à un bus d'un système informatique. A titre d'exemple, le support lisible est un disque optique, un disque magnétooptique, une mémoire ROM, une mémoire RAM, tout type de mémoire non volatile (par exemple EPROM, EEPROM, FLASH, NVRAM), une carte magnétique ou une carte optique. Sur le support lisible est alors mémorisé un programme d'ordinateur comprenant des instructions logicielles.

En variante, les premiers moyens de sélection 40, et en complément facultatif les deuxièmes moyens de sélection 42, les moyens de modification 44 et les moyens de création 46 sont réalisés sous forme de composants logiques programmables, tel qu'un ou plusieurs FPGA (de l'anglais Field-Programmable Gate Array), ou encore sous forme de circuits intégrés dédiés, de type ASIC (de l'anglais Application-Specific Integrated Circuit).

Par exemple, lorsque l'interface utilisateur 32 comprend un écran tactile, un appui sur l'écran tactile correspondant alors à une entrée pour les premiers et les deuxièmes moyens de sélection, les moyens de modification et les logiciels de création.

Le levier de commande 28 est apte être incliné dans deux directions opposées et à générer une commande de traction en fonction du degré et de la direction d'inclinaison du levier de commande 28.

Par exemple, le levier de commande 28 comporte un manche associé à une liaison pivot, et un calculateur, non représenté, configuré pour calculer un angle et une direction suivant lequel est incliné le manche du levier de commande 28, et générer une commande de traction en fonction de l'angle et de la direction calculés.

Selon l'exemple de la figure 1, la manette de commande 20 et le levier de commande 28 sont positionnés de part et d'autre du siège conducteur 30, afin qu'ils soient tous deux accessibles pour chaque main du conducteur. Par exemple, le levier de commande 28 est positionné à gauche du siège conducteur 30 et la manette de commande 20 est positionné à droite du siège conducteur 30

Par exemple, l'interface utilisateur 32 est positionnée en face du siège conducteur 30.

En complément facultatif, non représenté, la manette 20 comporte au moins un premier bouton poussoir. Par exemple, l'au moins un premier bouton poussoir est positionné sur une partie supérieure de la manette 20, le conducteur étant alors apte à appuyer avec son pouce sur l'au moins un premier bouton poussoir lorsqu'il tient en main la manette 20.

Par exemple, le dispositif de paramétrage 25 est configuré pour paramétrer l'au moins un premier bouton poussoir. Plus précisément, les premiers moyens de sélection 40 sont, en outre, configurés pour sélectionner pour le ou chaque premier bouton poussoir une commande parmi la liste prédéfinie de commandes, et l'unité d'assignation 34 est, en outre configurée pour associer au ou à chaque premier bouton poussoir la commande sélectionnée. En complément facultatif, un profil de commande définit, en outre, pour le ou chaque premier bouton poussoir, une commande présélectionnée.

En complément facultatif, la cabine de pilotage 10 comprend, en outre, au moins un deuxième bouton poussoir 70. Par exemple, l'au moins un deuxième bouton poussoir 70 est positionné à proximité de la manette 20.

Par exemple, le dispositif de paramétrage 25 est configuré pour paramétrer l'au moins un deuxième bouton poussoir 70. Plus précisément, les premiers moyens de sélection 40 sont, en outre, configurés pour sélectionner pour le ou chaque deuxième bouton poussoir 70 une commande parmi la liste prédéfinie de commandes, et l'unité d'assignation 34 est, en outre configurée pour associer au ou à chaque deuxième bouton poussoir 70 la commande sélectionnée. En complément facultatif, un profil de commande définit, en outre, pour le ou chaque deuxième bouton poussoir 70, une commande présélectionnée.

Le fonctionnement de la cabine de pilotage 10, et plus particulièrement du dispositif de paramétrage 25, est expliqué dans ce qui suit, pour un exemple de paramétrage des différentes positions de la manette 20 par le conducteur.

Pour un paramétrage des différentes positions de la manette 20 sans utilisation d'un profil mémorisé, le conducteur sélectionne une par une, pour chaque position de la manette 20, une commande à associer à ladite position parmi la liste prédéfinie de commandes, via les premiers moyens de sélection 40 et à l'aide de l'écran tactile.

L'unité d'assignation 34 associe ensuite les commandes sélectionnées auxdites positions de la manette 20.

Pour un paramétrage des différentes positions de la manette 20 avec utilisation d'un profil mémorisé, le conducteur sélectionne un profil de commande parmi le ou les profils de commande mémorisé, via les deuxièmes moyens de sélection 42 et à l'aide de l'écran tactile.

L'unité d'assignation 34 associe ensuite les commandes présélectionnées du profil de commande sélectionné aux positions correspondantes de la manette 20.

En outre, le conducteur est apte à modifier au moins une des commandes présélectionnées pour une position d'un profil mémorisé en sélectionnant une ou plusieurs nouvelles commandes parmi la liste prédéfinie de commandes pour remplacer la ou les commandes présélectionnées à modifier, via les moyens de modification et à l'aide de l'écran tactile.

Enfin, le conducteur est apte à créer un nouveau profil de commande, via les moyens de création et à l'aide de l'écran tactile, par exemple en sélectionnant pour chaque position une commande, de la même façon que pour un paramétrage sans utilisation d'un profil mémorisé, puis en enregistrant dans la mémoire 36 les commandes sélectionnées pour chaque position de la manette 20 en tant que nouveau profil de commande.

Avec la cabine de pilotage 10, le conducteur est alors apte à générer des commandes du véhicule de transport public, avec une simple inclinaison de la manette de commande 20. Une pluralité de commandes sont donc centralisées sur la manette 20, ce qui permet d'optimiser l'ergonomie du poste de conduite et de limiter des mouvements de l'ensemble du bras du conducteur.

Par exemple, le dispositif de paramétrage 25 permet d'assigner aux différentes positions de la manette 20 les commandes utilisées le plus fréquemment, et aux premiers et/ou deuxièmes boutons poussoirs 20 les commandes les moins fréquemment utilisées.

De plus, le dispositif de paramétrage 25 permet au conducteur de personnaliser les commandes assignées à la manette 20 selon ces préférences. Cela permet notamment d'aménager le poste de conduite en fonction des contraintes musculosqulettiques propres à chaque conducteur.

## Revendications

1. Cabine de pilotage (10) d'un véhicule de transport public, notamment un véhicule ferroviaire, comprenant une manette de commande (20) apte à être inclinée dans une pluralité de positions et à générer une commande du véhicule associée à ladite position dans laquelle elle est inclinée, la cabine de pilotage comprenant, en outre, un dispositif de paramétrage (25) de la manette de commande (20) comportant :
- une interface utilisateur (32) comprenant des premiers moyens de sélection (40), pour chaque position de la manette (20), d'une commande du véhicule parmi une liste prédéfinie de commandes, et
- une unité d'assignation (34) configurée pour associer à chaque position de la manette (20) la commande sélectionnée,
le dispositif de paramétrage (25) comprenant, en outre, une mémoire (36) apte à mémoriser au moins un profil de commande définissant, pour chaque position de la manette (20), une commande présélectionnée parmi une liste prédéfinie de commandes, l'interface utilisateur (32) comprenant des deuxièmes moyens de sélection (42) d'un profil de commande parmi le ou les profils de commandes mémorisés, et l'unité d'assignation (34) étant configurée pour associer à chaque position de la manette (20) une commande en fonction du profil sélectionné,
l'interface utilisateur (32) comprend des moyens de modification (44) d'au moins une commande présélectionnée d'un profil de commande mémorisé.

2. Cabine de pilotage (10) selon la revendication 1, dans laquelle l'interface utilisateur (32) comprend des moyens de création (46) d'un nouveau profil de commande, la mémoire (36) étant apte à mémoriser le profil de commande créé.

3. Cabine de pilotage (10) selon l'une quelconque des revendications précédentes, dans laquelle l'interface utilisateur (32) comprend un écran, de préférence tactile.

4. Cabine de pilotage (10) selon l'une quelconque des revendications précédentes, dans laquelle la liste prédéfinie de commandes comprend au moins l'une des commandes suivantes : une commande d"ouverture et de fermeture de portes du véhicule, une commande d'un avertisseur sonore d'ouverture et de fermeture des portes, une commande de la sonnerie d'un gong, une commande permettant de contrôler que le conducteur est présent et en état de conduire et une commande de phares du véhicule.

5. Cabine de pilotage (10) selon l'une quelconque des revendications précédentes, dans laquelle la manette (20) comporte au moins un bouton poussoir, les premiers moyens de sélection (40) étant, en outre, configurés pour sélectionner pour le ou chaque bouton poussoir une commande parmi la liste prédéfinie de commandes, l'unité d'assignation (34) étant, en outre configurée pour associer au ou à chaque bouton poussoir la commande sélectionnée.

6. Cabine de pilotage (10) selon l'une quelconque des revendications précédentes, comprenant en outre un levier de commande (28) de la traction du véhicule, les commandes associées aux positions de la manette de commande (20) étant différentes des commandes de traction du véhicule.

7. Cabine de pilotage (10) selon la revendication 6, dans lequel la cabine de pilotage (10) comprend un siège conducteur (30), la manette de commande (20) et le levier de commande (28) étant positionnés de part et d'autre du siège conducteur (30).

8. Véhicule de transport public, notamment véhicule ferroviaire, comprenant une cabine de pilotage (10) selon l'une quelconque des revendications précédentes.

## Patentansprüche

1. Steuerkabine (10) eines Fahrzeugs des öffentlichen Verkehrs, insbesondere eines Schienenfahrzeugs, umfassend einen Fahrschalter (20), der geeignet ist, um in eine Vielzahl von Positionen geneigt zu werden und eine Fahrzeugsteuerung zu erzeugen, die mit der Position assoziiert ist, in die er geneigt ist,
wobei die Steuerkabine ferner eine Parametrierungsvorrichtung (25) des Fahrschalters (20) umfasst, umfassend:
- eine Benutzerschnittstelle (32), umfassend erste Auswahleinrichtungen (40), um für jede Position des Fahrschalters (20) eine Fahrzeugsteuerung aus einer vordefinierten Liste von Steuerungen auszuwählen, und
- eine Zuweisungseinheit (34), die konfiguriert ist, um jeder Position des Fahrschalters (20) den ausgewählten Befehl zuzuweisen,
die Parametrierungsvorrichtung (25) ferner umfassend einen Speicher (36), der geeignet ist, um mindestens ein Steuerprofil zu speichern, das für jede Position des Fahrschalters (20) einen vorausgewählten Befehl aus einer vordefinierten Liste von Befehlen definiert, die Benutzerschnittstelle (32) umfassend zweite Auswahleinrichtungen (42) eines Steuerprofils aus dem oder den gespeicherten Steuerprofilen, und wobei die Zuweisungseinheit (34) konfiguriert ist, um jeder Position des Fahrschalters (20) einen Befehl abhängig von dem ausgewählten Profil zuzuweisen,
wobei die Benutzerschnittstelle (32) Einrichtungen zum Ändern (44) mindestens eines vorgewählten Befehls eines gespeicherten Befehlsprofils umfasst.

2. Steuerkabine (10) nach Anspruch 1, wobei die Benutzerschnittstelle (32) Erstellungseinrichtungen (46) eines neuen Steuerprofils umfasst, wobei der Speicher (36) in der Lage ist, das erstellte Steuerprofil zu speichern.

3. Steuerkabine (10) nach einem der vorherigen Ansprüche, wobei die Benutzerschnittstelle (32) einen Bildschirm, vorzugsweise Berührungsbildschirm, umfasst.

4. Steuerkabine (10) nach einem der vorherigen Ansprüche, wobei die vordefinierte Liste von Befehlen mindestens einen der folgenden Befehle umfasst: einen Befehl zum Öffnen und Schließen von Türen des Fahrzeug, einen Befehl für einen Warnton zum Öffnen und Schließen von Türen, einen Befehl zum Ertönen eines Gongs, einen Befehl, der es ermöglicht, zu überprüfen, ob der Fahrer anwesend und fahrbereit ist, und einen Befehl für die Scheinwerfer des Fahrzeugs.

5. Steuerkabine (10) nach einem der vorherigen Ansprüche, wobei der Fahrschalter (20) mindestens einen Druckknopf umfasst, wobei die erste Auswahleinrichtung (40) ferner konfiguriert ist, um für den oder jeden Druckknopf einen Befehl aus der vordefinierten Liste von Befehlen auszuwählen, wobei die Zuweisungseinheit (34) ferner konfiguriert ist, um mit dem oder jedem Druckknopf den ausgewählten Befehl zu assoziieren.

6. Fahrerkabine (10) nach einem der vorherigen Ansprüche, ferner umfassend einen Steuerhebel (28) der Traktion des Fahrzeugs, wobei sich die Befehle, die mit den Positionen des Fahrschalters (20) assoziiert sind, von den Befehlen für die Traktion des Fahrzeugs unterscheiden.

7. Fahrerkabine (10) nach Anspruch 6, wobei die Fahrerkabine (10) einen Fahrersitz (30) umfasst, wobei der Fahrschalter (20) und der Steuerhebel (28) auf beiden Seiten des Fahrersitzes (30) angeordnet sind.

8. Fahrzeug des öffentlichen Verkehrs, insbesondere eines Schienenfahrzeugs, umfassend eine Steuerkabine (10) nach einem der vorherigen Ansprüche.

## Claims

1. A driver's cab (10) of a public transport vehicle, in particular a railway vehicle, comprising a control lever (20) adapted to be tilted into a plurality of positions and to generate a vehicle control associated with said position in which it is tilted,
the cockpit further comprising a device (25) for setting the parameters of the joystick (20) comprising:
- a user interface (32) comprising first means (40) for selecting, for each position of the joystick (20), a vehicle control from a predefined list of controls, and
- an assignment unit (34) configured to associate the selected control with each position of the joystick (20),
the parameter-setting device (25) further comprising a memory (36) capable of storing at least one control profile defining, for each position of the joystick (20), a command preselected from a predefined list of commands, the user interface (32) comprising second means (42) for selecting a control profile from the stored control profile or profiles, and the assignment unit (34) being configured to associate a command with each position of the joystick (20) as a function of the selected profile,
the user interface (32) comprises means for modifying (44) at least one preselected command of a stored control profile.

2. Driver's cab (10) as claimed in claim 1, wherein the user interface (32) comprises means for creating (46) a new control profile, the memory (36) being adapted to store the created control profile.

3. Driver's cab (10) according to any one of the preceding claims, wherein the user interface (32) comprises a screen, preferably a touch screen.

4. Driver's cab (10) according to any one of the preceding claims, wherein the predefined list of controls comprises at least one of the following controls: a control for opening and closing vehicle doors, a control for a horn for opening and closing doors, a control for ringing a gong, a control for checking that the driver is present and fit to drive and a control for vehicle headlights.

5. Driver's cab (10) according to any one of the preceding claims, in which the joystick (20) comprises at least one push button, the first selection means (40) being further configured to select for the or each push button a command from the predefined list of commands, the assignment unit (34) being further configured to associate the selected command with the or each push button.

6. Driver's cab (10) according to any one of the preceding claims, further comprising a control lever (28) for vehicle traction, the controls associated with the positions of the joystick (20) being different from the vehicle traction controls.

7. Driver's cab (10) according to claim 6, wherein the driver's cab (10) comprises a driver's seat (30), the joystick (20) and the control lever (28) being positioned on either side of the driver's seat (30).

8. A body for a public transport vehicle, in particular a railway vehicle, comprising a driver's cab (10) according to any one of the preceding claims.
